# EUROPÄISCHE PATENTSCHRIFT

(11) **EP 1 076 143 B1**
(45) Veröffentlichungstag und Bekanntmachung des Hinweises auf die Patenterteilung: **12.09.2007**
(21) Anmeldenummer: 00116041.5
(22) Anmeldetag: 26.07.2000
(51) Int. Cl.: E05C 19/06, E05C 3/12

(54) **Haushaltsgerät mit einem Verriegelungselement**
Household appliance with a locking element
Appareil électroménager avec un élément de verrouillage

(30) Priorität: 10.08.1999 DE 19937625
(43) Veröffentlichungstag der Anmeldung: 14.02.2001
(73) Patentinhaber: BSH Bosch und Siemens Hausgeräte GmbH, 81739 München (DE)
(72) Erfinder: Feisthammel, Egon, 76437 Rastatt (DE)

(56) Entgegenhaltungen:
- FR-A- 2 135 608
- GB-A- 1 378 668
- US-A- 2 123 588
- US-A- 2 520 725
- US-A- 4 865 366

## Beschreibung

Die Erfindung betrifft ein Haushaltsgerät mit einem Verriegelungselement, durch welches zwei relativ zueinander bewegbare Bauelemente miteinander lösbar verriegelbar sind, gemäß Patentanspruch 1.

Verriegelungselemente in dem Haushaltsgerät gemäß der Erfindung können für beliebige Zwecke verwendet werden, insbesondere zur Verriegelung von Rahmen, Deckeln, Klappen, Fenstern, Türen, Schiebern, Schubladen, Kästen, Kassetten und ähnlichen, je schwenkbar oder linear verschiebbar angeordneten Bauelementen von Haushaltsgeräten, z.B. von Dunstabzugshauben.

Verriegelungselemente sind in einer Vielzahl von Ausführungsformen aus dem Stand der Technik bekannt. Es können zwei Arten unterschieden werden:
1. Zweiteilige Verriegelungselemente, bei welchen die beiden Teile auf entgegengesetzten Seiten des betreffenden Bauelementes angeordnet und durch eine Öffnung des Bauelements hindurch miteinander verbunden werden. Beispielsweise Drehhebel und Schieber. Dies ist teuer und erfordert einen großen Montageaufwand, teilweise auch hohe Kräfte zum Zusammenfügen der beiden Teile.
2. Einteilige, linear verstellbare Schieber. Deren Montage ist kompliziert und sie können nur begrenzte Verriegelungskräfte aufnehmen. Eine druckknopfartige oder tasterartige Bedienung solcher Schieber ist nicht möglich, so dass auch ihr Anwendungsbereich begrenzt ist.

Die US 21 23 588 zeigt einen zum Anmeldungsgegenstand gattungsgemäßen Gegenstand. Gemäß diesem Stand der Technik wird ein federelastisches Verriegelungselement gezeigt, das mit einem Befestigungsteil an einem Bauteil befestigt ist und das an einem anderen Teil einen Riegel hat, um eine Abdeckung oberhalb eines Kühlschranks mit dem Riegel in Eingriff zu bringen. Das Abdeckungsteil hat eine Durchgangsöffnung (49), durch die ein Stift oder ein anderes Werkzeug gesteckt werden kann, mit dem auf eine benachbart zum Riegel angeordnete Lasche gedrückt werden kann, um das Verriegelungselement zu entriegeln.

Durch die Erfindung soll die Aufgabe gelöst werden, ein Verriegelungselement für ein Haushaltsgerät zu entwickeln, welches manuell leicht montierbar ist, nur an einem der beiden miteinander zu verriegelnden Bauelemente befestigt werden muss, nach Art eines Druckknopfes betätigbar ist, und vorzugsweise aus einem einstückigen Materialkörper herstellbar ist.

Diese Aufgabe wird gemäß der Erfindung durch die Merkmale von Patentanspruch 1 gelöst.

Weitere Merkmale der Erfindung sind in den Unteransprüchen enthalten.

Die Erfindung wird im folgenden mit Bezug auf die Zeichnungen anhand von mehreren Ausführungsformen als Beispiele beschrieben. In den Zeichnungen zeigen
- Fig. 1: schematisch einen Querschnitt durch ein Verriegelungselement nach der Erfindung in Verriegelungsstellung,
- Fig. 2: das Verriegelungselement von Fig. 1 in Entriegelungsstellung,
- Fig. 3: eine weitere Ausführungsform eines Verriegelungselementes nach der Erfindung,
- Fig. 4: eine weitere Verwendungsmöglichkeit von Verriegelungselementen nach den Figuren 1 und 2 in gleicher Querschnittsansicht dargestellt,
- Fig. 5: perspektivisch eine weitere Ausführungsform eines Verriegelungselementes nach der Erfindung,
- Fig. 6: eine andere perspektivische Ansicht des Verriegelungselementes von Fig. 5,
- Fig. 7: eine nochmals andere perspektivische Darstellung des Verriegelungselementes der Figuren 5 und 6.

Fig. 1 zeigt in Verriegelungsstellung, und Fig. 2 in Entriegelungsstellung, einen Querschnitt eines Verriegelungselementes 2 für ein Haushaltgerät nach der Erfindung durch welches zwei relativ zueinander bewegbare Bauelemente 4 und 6 miteinander lösbar verriegelbar sind.

Das Verriegelungselement 2 enthält einen Befestigungsteil 8 (oder mehrere parallel nebeneinander angeordnete Befestigungsteile) zur Befestigung an dem einen Bauelement 4; einen Riegel 10 (oder mehrere nebeneinander angeordnete Riegel) zum Verriegeln des betreffenden anderen Bauelementes 6; einen Verbindungsteil 12 (oder mehrere nebeneinander angeordnete Verbindungsteile), welcher den Riegel 10 mit dem Befestigungsteil 8 verbindet, wobei der Riegel 10 in seiner Verriegelungsbewegungsrichtung 14 von dem Verbindungsteil 12 wegragt und wobei der Verbindungsteil 12 mindestens teilweise, vorzugsweise auf seiner gesamten Länge vom Befestigungsteil 8 bis zum Riegel 10, aus einem federelastisch biegsamen Abschnitt oder Material besteht, durch welchen bzw. durch welches der Riegel 10 zusammen mit dem mit ihm verbundenen Bereich 16 des Verbindungsteiles 12 in Verriegelungsbewegungsrichtung 14 relativ zum Befestigungsteil 8 in die in Fig. 1 gezeigte Verriegelungsstellung gedrängt wird und entgegen der Federkraft des mindestens auf einem Längsabschnitt federelastischen Verbindungsteiles 12 entgegen der Verriegelungsbewegungsrichtung 14 in die in Fig. 2 gezeigte Entriegelungsstellung manuell bewegbar ist; einen Druckknopf 18 zum manuellen Bewegen des Riegels 10 entgegen seiner Verriegelungsrichtung 14 und entgegen der Federkraft des federelastischen Verbindungsteiles 12 von der Verriegelungsstellung von Fig. 1 in die in Fig. 2 gezeigte Entriegelungsstellung durch Ausüben einer manuellen Druckkraft auf diesen Druckknopf entgegen der oder quer zur Verriegelungsbewegungsrichtung 14, d.h. rechtwinkelig zur oder schräg gegen die Verriegelungsbewegungsrichtung 14.

Der Befestigungsteil 8, der Riegel 10 und der Verbindungsteil 12 bestehen bei der bevorzugten Ausführungsform zusammen aus einem einstückigen Materialkörper aus Kunststoff. Selbstverständlich sind auch mehrteilige Ausführungsformen und andere Materialien, z.B. Blech, möglich.

Bei der gezeigten bevorzugten Ausführungsform hat der Verbindungsteil 12 zwei in einem Winkel von weniger als 90° zueinander angeordnete Schenkel 12-1 und 12-2, die in der Winkelspitze 13 miteinander verbunden sind und in der Winkelebene gegeneinander durch manuellen Druck auf den Druckknopf 18 oder durch eine Querkraft von dem anderen Bauelement 6 auf eine schräge Auflauffläche 15 des Riegels 10 bewegbar sind. Der Befestigungsteil 8 ist am einen Schenkel 12-1 und der Riegel 10 sowie der Druckknopf 18 sind am anderen Schenkel 12-2 des Verbindungsteiles 12 je mit Abstand von der Winkelspitze 13 vorgesehen. Der Riegel 10 ragt von dem anderen Schenkel 12-2 in Richtung zum einen Schenkel 12-1 weg.

Der Riegel 10 ist gegenüber von dem Befestigungsteil 8 angeordnet und seine Verriegelungsbewegungsrichtung 14 ist gegen den Befestigungsteil 8 gerichtet.

Der Druckknopf 18 ist an einer Verlängerung 22 des Verbindungsteiles 12 gebildet, welche sich an oder nahe bei dem Riegel 10 entgegengesetzt zur Verriegelungsbewegungsrichtung 14 vom Riegel 10 weg erstreckt.

Der Druckknopf 18 ist mit einer manuell betätigbaren Druckfläche 24 versehen, welche schräg zur Verriegelungsbewegungsrichtung 14 sich erstreckt, wobei sie auf die gleiche Seite wie der Riegel 10 und dessen Verriegelungsbewegungsrichtung 14 zeigt, d.h. entgegengesetzt zur manuellen Betätigungskraft, welche erforderlich ist, um den Riegel 10 entgegen der federelastischen Kraft des Verbindungsteiles 12 von der Verriegelungsstellung von Fig. 1 in die Entriegelungsstellung von Fig. 2 zu drücken.

Der Druckknopf 18, mindestens seine Druckfläche 24, befindet sich mit Bezug auf den für die Verriegelung und für die Entriegelung erforderlichen federelastischen Teil 12-1, 12-2, 13 des Verbindungsteiles 12 auf der davon abgewandten äußeren Seite des Riegels 10.

Der Befestigungsteil 8 ist an dem von der Winkelspitze 13 entfernten Ende des einen Schenkels 12-1 des Verbindungsteiles 12 angeordnet.

Bei der Ausführungsform nach den Fig. 1, 2 und 3 ist der Befestigungsteil 8 mit mindestens einem Rastenvorsprung 26 zum Einrasten in eine Rastenöffnung 28 des einen Bauelements 4 und damit zur Befestigung des Verbindungsteiles 12 an diesem Bauelement 4 versehen. Der Rastenvorsprung 26 kann federelastisch sein, entweder durch federelastisches Material des Verriegelungselements 2 und/oder durch Bildung des Rastenvorsprunges 16 an einem federelastisch quer zu ihm bewegbaren Befestigungsabschnitt am Befestigungsteil 8. Das Bauelement 4 hat einen von einem Grundschenkel 33 U-förmig nach innen zum Verriegelungselement 2 hin umgebogenen Bereich 32, in welchen der Befestigungsteil 8 von innen her mit Schiebesitz einsteckbar ist. Die Rastenöffnung 28 ist in dem nach innen ragenden freien Schenkel 31 des U-förmigen Bereiches 32 gegenüber einer Riegel-Aufnahmeöffnung 34 gebildet, welch letztere in einem parallel zum einen Schenkel 31 nach innen ragenden Schenkel 35 des anderen Bauelementes 6 gebildet ist und zur Aufnahme und Verriegelung des Riegels 10 dient.

Von den beiden Schenkeln 31 und 35 ist mindestens der Schenkel 31 des U-förmigen Bereiches 32 in Querrichtung federelastisch, so dass der Befestigungsteil 8 in den U-förmigen Bereich 32 mit seitlicher Führung, vorzugsweise mit seitlicher Spannung, einsetzbar ist und dabei der Rastenvorsprung 26 in die Rastenöffnung 28 einrasten kann. Dadurch wird der Befestigungsteil 8 im U-förmigen Bereich 32 wackelfrei gehalten.

Der Befestigungsteil 8 ist am einen Bauelement 4 befestigt, der Riegel 10 ragt im Verriegelungszustand von Fig. 1durch die Verriegelungsöffnung 34 hindurch und stützt sich dabei vorzugsweise an dem Rastenvorsprung 26 ab und kann durch manuellen Druck auf den Druckknopf 18 vom Befestigungsteil 8 weg aus der Verriegelungsöffnung 34 heraus in die Entriegelungsstellung von Fig. 2 bewegt werden. Der Druckknopf 18 ragt durch eine Druckknopföffnung 38 hindurch. Die Verriegelungsöffnung 34 ist in dem quer zur Verriegelungsrichtung 14 in den Innenraum eines Geräts sich erstreckenden Schenkel 35 des Bauelementes 6 gebildet. Die Druckknopföffnung 38 ist in einem Grundschenkel 44 des Bauelements 6 gebildet, welcher sich parallel zur Verriegelungsbewegungsrichtung 14 und dabei rechtwinklig zu dessen nach innen ragendem Schenkel 35 erstreckt

Gemäß der in Fig. 3 gezeigten Ausführungsform kann anstelle von oder zusätzlich zu einem oder mehreren Rastenvorsprüngen 26 eine oder mehrere Öffnungen 36 im Befestigungsteil 8 zu dessen Befestigung an dem einen Bauteil 4 mittels eines Verbindungselementes wie beispielsweise einer Schraube vorgesehen sein.

Die beiden Bauelemente 4 und 6 bestehen aus Blech, können aber auch aus einem anderen Material bestehen. Für die Beschreibung von allen Ausführungsformen der Erfindung wurde angenommen, dass das eine Bauelement 4 ein ortsfestes Bauelement ist und das andere Bauelement 6 relativ zum ortsfesten Bauelement 4 um eine Schwenkachse schwenkbar ist. Dies kann eine Schwenkachse 46 sein, welche sich gemäß Fig. 1 rechtwinklig zur Verriegelungsbewegungsrichtung 14 erstreckt, es kann jedoch auch gemäß Fig. 4 eine Schwenkachse 48 sein, welche sich parallel zur Verriegelungsbewegungsrichtung 14 des Riegels 10 erstreckt.

Gemäß anderer Ausführungsform kann das bewegliche Bauelement 6 relativ zum ortsfesten Bauelement 4 in Richtung des mit der Verriegelungsöffnung 34 versehenen Schenkels 40, d.h. rechtwinkelig zur Verriegelungsbewegungsrichtung 14 linear bewegbar angeordnet sein, anstatt um eine Schwenkachse 46 oder 48 schwenkbar zu sein.

Gemäß anderen Ausführungsformen der Erfindung kann die Beweglichkeit der Bauelemente 4 und 6 vertauscht werden, so dass das eine Bauelement 4 das bewegliche und das andere Bauelement 6 das ortsfeste Bauelement ist. Dies bedeutet, dass der Befestigungsteil 8 an einem beweglichen Bauteil 6 befestigt werden kann und die Verriegelungsöffnung 34 und die Druckknopföffnung 38 in einem ortsfesten Bauteil 4 gebildet sein können, um den Riegel 10 und den Druckknopf 18 aufzunehmen.

Wie die weitere Ausführungsform nach den Fig. 5, 6 und 7 zeigt, können an dem vom Befestigungsteil 8 entfernten Ende des Verbindungsteiles 12 zwei oder auch mehr Riegel 10 parallel mit Abstand nebeneinander vorgesehen sein, welche dort mit den Bezugszahlen 10A und 10B bezeichnet sind. Ferner zeigen die Fig. 5, 6 und 7, dass der Befestigungsteil 8 mit dem mindestens einen Riegel 10 bzw. 10A, 10B anstelle durch einen einzigen Verbindungsteil 12 durch mehrere parallel mit Abstand nebeneinander angeordnete Verbindungsteile verbunden sein kann oder der Verbindungsteil 12 mindestens teilweise auf mehrere parallel mit Abstand nebeneinander angeordnete Abschnitte aufgeteilt sein kann, beispielsweise in der Winkelspitze 13 durch die beiden Teile 13A und 13B, welche die beiden Schenkel 12-1 und 12-2 des Verbindungsteiles 12 miteinander verbinden. Der Befestigungsteil 8 kann mit einer oder mehreren Befestigungsöffnungen 36 zur Befestigung an einem Bauteil 4 oder 6 versehen sein, oder mit einem oder mehreren Rastenvorsprüngen 26 gemäß Fig. 1. Der Verbindungsteil 12 ist an seinem vom Befestigungsteil 8 entfernten Ende zusätzlich zu den Riegeln 10A und 10B auch mit einem Druckknopf 18 versehen, welcher entsprechend dem Druckknopf der Fig. 1 und 2 an einer Verlängerung 22 des Verbindungsteils 12 gebildet sein kann.

Falls entsprechend den Fig. 5, 6 und 7 Seitenwände 48 vorgesehen sind, müssen diese mit Schlitzen 50 in einer Ebene versehen sein, welche sich quer zur Verriegelungsbewegungsrichtung 14 im Bewegungsweg des Bauelementes 6 erstreckt, damit dieses mit dem Riegel 10 bzw. mit den Riegeln 10A und 10B in Eingriff gebracht werden kann.

Die Verriegelungselemente nach den Fig. 1, 2 und 4 sind mit 2, das Verriegelungselement von Fig. 3 mit 2-2, und das Verriegelungselement nach den Fig. 5, 6 und 7 mit 2-3 bezeichnet. Identische oder im wesentlichen gleiche, funktionell einander entsprechende Teile sind mit gleichen Bezugszahlen versehen.

Gemäß anderen Ausführungsformen der Erfindung kann die manuelle Druckfläche 24 des Druckknopfes 18 parallel oder rechtwinkelig zur Verriegelungsbewegungsrichtung 14 am Druckknopf 18 gebildet sein.

Bei einer rechtwinkeligen oder schrägen Anordnung der Druckfläche 24 relativ zur Verriegelungsbewegungsrichtung 14 kann die Verlängerung 22 des Verbindungteiles 12 sich rechtwinkelig oder schräg zur Verriegelungsbewegungsrichtung 14 über den Riegel 10 hinauserstrecken und der Druckknopf 18 kann sich in Verriegelungsbewegungsrichtung 14, d.h. in gleicher Richtung wie der Riegel 10, davon wegerstrecken.

## Patentansprüche

1. Haushaltsgerät mit einem Verriegelungselement, durch welches zwei relativ zueinander bewegbare Bauelemente (4, 6) miteinander lösbar verriegelbar sind, enthaltend mindestens einen Befestigungsteil (8) zur Befestigung an einem der beiden Bauelemente (4); mindestens einen Riegel (10) zum Verriegeln des betreffenden anderen Bauelements (6); mindestens einen Verbindungsteil (12), welcher den Riegel (10) mit dem Befestigungsteil (8) verbindet, wobei der Riegel (10) in seiner Verriegelungsbewegungsrichtung (14) von dem Verbindungsteil (12) wegragt und wobei der Verbindungsteil (12) mindestens in einem Abschnitt federelastisch biegsam ist, so dass der Riegel (10) durch diese Federelastizität zusammen mit dem mit ihm verbundenen Bereich des Verbindungsteiles (12) in Verriegelungsbewegungsrichtung (14) relativ zum Befestigungsteil (8) in eine Verriegelungsstellung gedrängt wird und entgegen der Federkraft des Verbindungsteiles (12) entgegen der Verriegelungsbewegungsrichtung (14) in eine Entriegelungsstellung manuell bewegbar ist, wobei der Riegel (10) gegenüber von dem Befestigungsteil (8) angeordnet ist und seine Verriegelungsbewegungsrichtung (14) gegen den Befestigungsteil (8) gerichtet ist; einen Druckknopf (18) zum manuellen Bewegen des Riegels (10) entgegen seiner Verriegelungsbewegungsrichtung (14) und entgegen der Federkraft des federelastischen Verbindungsteiles (12) in die Entriegelungsstellung, wobei der Verbindungsteil (12) zwei in einem Winkel von weniger als 90° zueinander angeordnete Schenkel (12-1, 12-2) hat, die in der Winkelspitze (13) miteinander verbunden sind, und die in der Winkelebene wegen der genannten Federelastizität gegeneinander federelastisch manuell bewegbar sind, der Befestigungsteil (8) am einen Schenkel (12-1) und der Riegel (10) sowie der Druckknopf (18) am anderen Schenkel (12-2) vorgesehen sind, und dass der Riegel (10) von dem anderen (12-2) Schenkel in Richtung zum einen Schenkel (12-1) wegragt, wobei in den anderen der Bauelemente (4, 6) eine Druckknopföffnung (38) vorgesehen ist, durch die der Druckknopf (18) zur äußeren Seite des Bauelements (4, 6) ragt und zum Betätigen von der äußeren Seite des Bauelements (4, 6) zugänglich ist.

2. Haushaltsgerät nach Anspruch 1, **dadurch gekennzeichnet, dass** der Befestigungsteil (8), der Riegel (10) und der Verbindungsteil (12) zusammen aus einem einstückigen Materialkörper bestehen.

3. Haushaltsgerät nach einem der vorhergehenden Ansprüche, **dadurch gekennzeichnet, dass** der Druckknopf (18) an einer vom Befestigungsteil (8) weiter entfernten Stelle als der Riegel (10) angeordnet ist.

4. Haushaltsgerät nach einem der vorhergehenden Ansprüche, **dadurch gekennzeichnet, dass** der Druckknopf (18) quer zur Verriegelungsbewegungsrichtung (14) des Riegels (10) über die Lage des Riegels (10) hinaus von der Seite des Riegels hinausragt, die von der Seite des Riegels abgewandt ist, auf welcher der Riegel durch den Verbindungsteil (12) mit dem Befestigungsteil (8) verbunden ist.

5. Haushaltsgerät nach einem der vorhergehenden Ansprüche, **dadurch gekennzeichnet, dass** der Druckknopf (18) mit einer manuellen Druckfläche (24) versehen ist, welche schräg zur Verriegelungsbewegungsrichtung (14) des Riegels (10) sich erstreckt.

6. Haushaltsgerät nach einem der vorhergehenden Ansprüche, **dadurch gekennzeichnet, dass** der Befestigungsteil (8) mit mindestens einer Rastnase (26) zum Einrasten an dem einen Bauteil (4) versehen ist.

7. Haushaltsgerät nach einem der vorhergehenden Ansprüche, **dadurch gekennzeichnet, dass** der Befestigungsteil (8) mindestens eine Öffnung (36) zum Einsetzen eines ihn mit dem einen Bauteil (4) verbindenden Verbindungselementes aufweist.

8. Verwendung von mindestens einem Haushaltsgerät mit einem Verriegelungselement nach einem der vorhergehen Ansprüche wobei das Verriegelungselement zur Verriegelung von Rahmen, Deckeln, Klappen, Fenstern, Türen, Schiebern, Schubladen, Kästen, Kassetten und ähnlichen, je schwenkbar oder linear verschiebbar angeordneten Bauelementen (6) von dem Haushaltsgerät verwendet wird.

## Claims

1. Domestic appliance with a locking element, by which two relatively movable components (4, 6) can be releasably locked together, comprising at least one fastening part (8) for fastening to one of the two components (4); at least one lock (10) for locking the respective other component (6); at least one connecting part (12) which connects the lock (10) with the fastening part (8), wherein the lock (10) in its locking movement direction (14) projects away from the connecting part (12) and wherein the connecting part (12) is resiliently flexible at least in a section so that the lock (10) together with the region of the connecting part (12) connected therewith is urged by this resilience in locking movement direction (14) relative to the fastening part (8) into a locking setting and is manually movable against the spring force of the connecting part (12) against the locking movement direction (14) into an unlocking setting, wherein the lock (10) is arranged opposite the fastening part (8) and its locking movement direction (14) is directed towards the fastening part (8); a press button (18) for manual movement of the lock (10) against its locking movement direction (14) and against the spring force of the resilient connecting part (12) into the unlocking setting, wherein the connecting part (2) has two limbs (12-1, 12-2), which are arranged at an angle of less than 90° relative to one another and are connected together at the apex (13) of the angle and which are manually movable resiliently relative to one another in the plane of the angle by virtue of the said resilience, the fastening part (8) being provided at one limb (12-1) and the lock (10) as well as the pushbutton (18) at the other limb (12-2), and that the lock (10) projects away from the other limb (12-2) in direction towards the one limb (12-1), wherein provided in the other of the components (4, 6) is a pushbutton opening (38) through which the pushbutton (18) protrudes towards the outer side of the component (4, 6) and is accessible for actuation from the outer side of the component (4, 6).

2. Domestic appliance according to claim 1, **characterised in that** the fastening part (8), the lock (10) and the connecting part (12) together consist of an integral material body.

3. Domestic appliance according to one of the preceding claims, **characterised in that** the pushbutton (18) is arranged at a position more remote from the fastening part (8) than the lock (10).

4. Domestic appliance according to one of the preceding claims, **characterised in that** the pushbutton (18) projects transversely to the locking movement direction (14) of the lock (10) beyond the position of the lock (10) out from that side of the lock which is remote from the side of the lock on which the lock is connected by the connecting part (12) with the fastening part (8).

5. Domestic appliance according to one of the preceding claims, **characterised in that** the pushbutton (18) is provided with a manual pressure surface (24), which extends obliquely relative to the locking movement direction (14) of the lock (10).

6. Domestic appliance according to one of the preceding claims, **characterised in that** the fastening part (8) is provided with at least one detent lug (26) for detenting at the one component (4).

7. Domestic appliance according to one of the preceding claims, **characterised in that** the fastening part (8) has at least one opening (36) for insertion of a connecting element connecting it with the one component (4).

8. Use of at least one domestic appliance with a locking element according to one of the preceding claims, wherein the locking element is used for locking frames, covers, flaps, windows, doors, slides, drawers, boxes, cassettes and similar components (6), which are each arranged to be pivotable or linearly displaceable, of the domestic appliance.

## Revendications

1. Appareil ménager avec un élément de verrouillage, par lequel deux composants (4, 6) mobiles l'un par rapport à l'autre peuvent être verrouillés entre eux de façon amovible, contenant
au moins une partie de fixation (8) pour la fixation sur l'un des deux composants (4) ;
au moins un verrou (10) pour le verrouillage de l'autre composant (6) concerné, au moins une partie de liaison (12), qui relie le verrou (10) à la partie de fixation (8), le verrou (10) dépassant de la partie de liaison (12) dans son sens de déplacement de verrouillage (14) et la partie de liaison (12) étant flexible à la façon d'un ressort au moins dans un tronçon, de sorte que le verrou (10) est poussé du fait de cette élasticité de ressort conjointement avec la zone, reliée au verrou, de la partie de liaison (12) dans le sens de déplacement de verrouillage (14) par rapport à la partie de fixation (8) dans une position de verrouillage et peut être déplacé manuellement dans le sens contraire à la force de ressort de la partie de liaison (12) dans le sens contraire au sens de déplacement de verrouillage (14) dans une position de déverrouillage, le verrou (10) étant disposé en face de la partie de fixation (8) et son sens de déplacement de verrouillage (14) étant orienté dans le sens contraire à la partie de fixation (8) ;
un bouton à pression (18) pour le déplacement manuel du verrou (10) dans le sens contraire à son sens de déplacement de verrouillage (14) et dans le sens contraire à la force de ressort de la partie de liaison (12) élastique comme un ressort dans la position de déverrouillage, la partie de liaison (12) présentant deux branches (12-1, 12-2) disposées l'une par rapport à l'autre dans un angle de moins de 90°, lesquelles branches sont reliées entre elles dans la pointe d'angle (13), et qui peuvent être déplacées manuellement à la façon d'un ressort l'une par rapport à l'autre dans le plan d'angle du fait de ladite élasticité de ressort, la partie de fixation (8) étant prévue sur une branche (12-1) et le verrou (10) ainsi que le bouton à pression (18) étant prévus sur l'autre branche (12-2), et en ce que le verrou (10) dépasse de l'autre branche (12-2) en direction d'une branche (12-1), une ouverture de bouton à pression (38) étant prévue dans les autres des composants (4, 6), ouverture par laquelle le bouton à pression (18) dépasse vers le côté extérieur du composant (4, 6) et est accessible pour l'actionnement par le côté extérieur du composant (4, 6).

2. Appareil ménager selon la revendication 1, **caractérisé en ce que** la partie de fixation (8), le verrou (10) et la partie de liaison (12) sont ensemble à base d'un corps de matériau d'une seule pièce.

3. Appareil ménager selon l'une quelconque des revendications précédentes, **caractérisé en ce que** le bouton à pression (18) est disposé en un endroit davantage éloigné de la partie de fixation (8) que le verrou (10).

4. Appareil ménager selon l'une quelconque des revendications précédentes, **caractérisé en ce que** le bouton à pression (18) dépasse transversalement au sens de déplacement de verrouillage (14) du verrou (10) au-delà de la position du verrou (10) du côté du verrou, qui est opposé au côté du verrou sur lequel le verrou est relié par la partie de liaison (12) à la partie de fixation (8).

5. Appareil ménager selon l'une quelconque des revendications précédentes, **caractérisé en ce que** le bouton à pression (18) est doté d'une surface de pression (24) manuelle, laquelle s'étend en biais par rapport au sens de déplacement de verrouillage (14) du verrou (10).

6. Appareil ménager selon l'une quelconque des revendications précédentes, **caractérisé en ce que** la partie de fixation (8) est dotée d'au moins un ergot d'encliquetage (26) pour l'encliquetage sur l'un des composants (4).

7. Appareil ménager selon l'une quelconque des revendications précédentes, **caractérisé en ce que** la partie de fixation (8) présente au moins une ouverture (36) pour l'insertion d'un élément de verrouillage reliant un composant (4).

8. Utilisation d'au moins un appareil ménager avec un élément de verrouillage selon l'une quelconque des revendications précédentes, l'élément de verrouillage étant utilisé pour le verrouillage de cadres, couvercles, clapets, fenêtres, portes, coulisseaux, tiroirs, caisses, cassettes et composants (6) similaires, disposés chacun de façon basculante et/ou coulissante dans le sens linéaire, de l'appareil ménager.
